# FASCICULE DE BREVET EUROPEEN

(11) **EP 0 006 774 B1**
(45) Date de publication et mention de la délivrance du brevet: **24.11.1982**
(21) Numéro de dépôt: 79400317.8
(22) Date de dépôt: 21.05.1979
(51) Int. Cl.: F23D 11/00, F23D 11/44

(54) **Brûleur pour combustible liquide**
Brenner für flüssige Brennstoffe
Liquid fuel burner

(30) Priorité: 26.06.1978 FR 7818998
(43) Date de publication de la demande: 09.01.1980
(73) Titulaire: Le Mer, Joseph, F-29223 St Thegonnec (FR)
(72) Inventeur: Le Mer, Joseph, F-29223 St Thegonnec (FR)
(74) Mandataire: Chambon, Gérard

## Description

L'invention concerne un brûleur pour combustibles liquides et plus particulièrement encore, une tête de combustion auto-nettoyante à combustion intégrale.

Selon un principe bien connu de brûleur, le combustible liquide est atomisé au moyen d'un gicleur, puis mélangé à l'air dans une tête de combustion, avant de brûler en une flamme jaunâtre. Un système basé sur cette technique nécessite, pour que la combustion soit bonne, que la flamme se produise dans un espace suffisamment volumineux, afin que toutes les particules de combustible atomisé aient le temps de se consumer. En effet, si le foyer où se produit cette forme de combustion est trop petit, les particules liquides non consumées sont projetées sur les parois qui, à température trop basse, provoquent des condensations et une certaine pollution (suie, goudron, etc.) ; il en résulte que le rendement de combustion ainsi que le coefficient d'échange thermique de l'échangeur diminuent par l'isolation occasionnée par le film de suie qui s'est interposé entre la flamme et la paroi du foyer. En outre, le débit minimum des gicleurs est limité.

L'un des buts de l'invention est de réduire le volume des gaz de combustion permettant ainsi la réduction des dimensions de l'échangeur des appareils de chauffage, et en particulier du foyer. En effet, la combustion sous présence d'une flamme bleue, à très haute température, telle que le provoque l'appareil décrit dans la présente invention, permet de réduire la chambre de combustion d'au moins 90 % et par conséquent de réduire le poids et donc le prix de revient des appareils dans une forte proportion.

La réduction du volume des échangeurs permet de diminuer les dimensions habituelles des chaudières domestiques ou industrielles, ce qui entraîne un gain financier considérable, la chaufferie ou l'endroit dans lequel est placé l'appareil étant d'un espace réduit.

Un autre but de l'invention est de permettre une combustion parfaite d'un combustible liquide, quelle que soit la puissance souhaitée, très faible (moins de 1 litre par heure) ou très élevée (plusieurs dizaines de litres par heure), sans présence d'organes de pulvérisation, tels qu'un gicleur. En outre, une telle combustion, sous forme par exemple d'une flamme absolument bleue, selon le type de combustible utilisé, évite toute pollution de l'atmosphère.

Le brevet américain 1 668 773 montre un brûleur muni d'une chambre de vaporisation en forme de cloche renversée et fermée qui communique avec une chambre de mélange par une chambre de distribution.

Dans ce dispositif le combustible est vaporisé puis se mélange avec de l'air comburant et brûle. Cet appareil présente des inconvénients importants et notamment une mauvaise vaporisation du combustible. En effet, la chambre de mélange présente une forme et des moyens pour drainer le fuel non vaporisé tandis qu'il est même prévu un dispositif de réglage de l'alimentation commandé par du combustible non vaporisé.

Il a aussi été imaginé dans le brevet français 1 388 449 de répandre le combustible sur une surface d'évaporation, les vapeurs ainsi dégagées étant mélangées et entraînées par l'air comburant. Ce dispositif présente toutefois des inconvénients et notamment des risques d'encrassements par stagnation, tandis qu'une position de fonctionnement absolument horizontale est requise.

Le brevet français 530 058 montre un appareil complexe dans lequel la gazéification des huiles est produite par étendage en une couche mince obtenue au moyen d'un courant d'air.

L'inventeur a constaté, que pour obtenir une bonne combustion, il était nécessaire de respecter certaines conditions et d'établir un cycle en trois phases, cycle qui n'est pas respecté dans au moins les deux derniers brevets cités.

Dans une première phase, il s'agit d'effectuer une gazéification ou vaporisation du combustible liquide, à l'abri de la flamme. Ensuite, dans une deuxième phase, il est impératif d'effectuer un mélange du combustible vaporisé avec un comburant tel que l'air, dans une chambre spéciale et encore à l'abri de la flamme, de manière à obtenir un mélange stœchiométrique. Enfin dans une troisième phase, on effectue la combustion du mélange ainsi obtenu, dans une zone appropriée, distincte des zones de vaporisation et de mélange.

De plus, et on s'écarte encore davantage des procédés connus, il est particulièrement avantageux d'effectuer la vaporisation dans un conduit ou canal chauffé par la flamme de combustion et dans lequel le combustible est véhiculé par un fluide vecteur, comburant ou non, de manière à permettre une vaporisation pelliculaire du combustible liquide et une carbonisation par pyrolise des corps non vaporisables dans ledit conduit ou canal, qui débouche dans la chambre de mélange, où s'effectue un mélange stœchio- métrique du combustible vaporisé et du comburant. Ce procédé permet notamment de réduire l'encombrement de l'élément de vaporisation, et permet un fonctionnement long et durable par auto-nettoyage.

La vaporisation pelliculaire permet en effet, d'éviter tout contact entre la paroi de l'élément de vaporisation et le liquide à vaporiser, ce qui évite tout encrassement possible de cet élément, tandis que la carbonisation par pyrolise, qui consiste à porter à haute température certaines parties du brûleur, permet d'éliminer les éléments particulièrement denses et gras, non vaporisables. La vaporisation pelliculaire est en fait une caléfaction, entretenue dans un dispositif approprié, si l'on considère que la caléfaction est le procédé physique de vaporisation d'une goutte de liquide, par une paroi, à température élevée, cette goutte n'étant pas en contact avec ladite paroi, par suite de l'existence d'un film de vapeur, émis à partir de la goutte elle-même, sous l'effet de l'énergie thermique transmise par la paroi.

Pour mettre en oeuvre ce procédé et éviter les inconvénients des appareils connus, l'inventeur propose un brûleur pour combustibles liquides muni d'un élément creux de vaporisation, d'un moyen d'amorçage de la combustion, d'un moyen de pré-chauffage pour le démarrage, d'une chambre de mélange qui communique avec l'élément de vaporisation et qui reçoit par ailleurs un comburant, d'une grille de combustion ou accroche-flamme et dont la disposition de l'élément de vaporisation est telle que la flamme de combustion chauffe ce dernier, remarquable en ce que l'élément de vaporisation est formé par un canal ou conduit tubulaire ouvert, en forme de serpentin dans un corps fixe et dans lequel est véhiculé, par un fluide vecteur comburant ou non, le combustible liquide, ledit canal ou conduit débouchant directement ou non dans la chambre de mélange tandis que le moyen de pré-chauffage est formé par une résistance électrique intégrée dans le corps et que la forme de ce dernier est telle que la flamme de combustion lèche ledit corps en partie. Le combustible liquide alimente le brûleur par une pipe d'admission, débouchant à l'entrée du canal ou conduit de vaporisation, tandis que le fluide vecteur, sous forme de gaz, ou d'air, ou d'eau, est introduit dans ledit canal ou conduit de vaporisation du combustible, autour de ladite pipe d'admission.

Un tel dispositif permet notamment d'obtenir une vaporisation pelliculaire et une carbonisation des éléments gras, par pyrolise, en évitant ainsi tout risque d'encrassement.

En outre, dans le brûleur selon l'invention, la tête de combustion fixe susmentionnée, présente une fiabilité mécanique très intéressante, en particulier dans le cas d'utilisation en appareil domestique de petite puissance.

Un brûleur selon l'invention permet d'équiper les chaudières et générateurs, dont la conception est particulièrement étudiée pour recevoir une flamme bleue, à haute température.

Avantageusement, le conduit dans lequel est véhiculé le combustible, est constitué par un serpentin tubulaire noyé, par exemple par surmoulage, dans le corps du brûleur. De plus, la chambre de mélange est constituée de préférence, au moins en partie par le corps, de manière telle, que celle-ci est chauffée en permanence au cours de la combustion.

Un thermostat à contact inverseur peut être prévu pour arrêter à la température voulue, le moyen de chauffage de démarrage, sous forme par exemple d'une résistance chauffante et provoquer d'une part, l'arrivée du combustible liquide et de l'agent vecteur, dans le conduit de vaporisation, et d'autre part, l'actionnement du moyen d'amorçage de la combustion, sous forme par exemple d'une électrode, commandée par l'intermédiaire d'un coffret de régulation et d'un transformateur.

Le corps peut présenter une forme sensiblement annulaire, de préférence évasée vers l'extérieur, tandis qu'une grille de combustion ou accroche-flamme est aménagée dans la partie centrale, de manière telle que la flamme possède une position centrale et lèche ledit corps par l'intérieur.

Dans ce cas, la chambre de mélange est de préférence constituée, au moins en partie, par le corps, qui présente à cet effet dans sa partie centrale une forme de cuvette, dans laquelle entre le comburant par un ou des ajours ménagés dans celle-ci.

Avantageusement, une chambre de mélange final est aménagée entre la grille de combustion ou accroche-flamme et la chambre de mélange, au moyen d'un séparateur constitué par une plaque, munie d'un conduit central qui plonge dans la chambre de mélange.

Dans ce dernier cas, selon un mode de réalisation préféré, la chambre de mélange présente un orifice central d'admission du comburant, aménagé dans la paroi inférieure de celle-ci et muni d'un rebord à parois convergentes dirigées vers le conduit du séparateur et de manière sensiblement coaxiale, ledit conduit présentant une forme ou des parois divergentes.

Un autre mode de réalisation est remarquable en ce que le corps muni du canal ou conduit de vaporisation présente une forme tronconique, que la chambre de mélange est formée par un évidement intérieur du corps et que ledit canal, constitué par un serpentin tubulaire est disposé en hélice dans ledit corps autour de l'évidement et communique avec ce dernier, la grille de combustion étant disposée autour de la partie inférieure du corps, tandis qu'une chambre annulaire de mélange final est prévue sous la grille de combustion et communique avec la chambre de mélange.

Pour ces divers modes de réalisation, un carter est fixé sous la chambre de mélange et présente un orifice, pour laisser passer la pipe d'admission du combustible liquide, un orifice pour l'agent vecteur et un orifice pour le comburant, en constituant ainsi une chambre.

De préférence, l'agent vecteur et le comburant sont de l'air, un seul orifice dans le carter étant alors prévu pour cet air, qui se dirige en partie dans le conduit de vaporisation et en partie dans la chambre de mélange.

Il est clair toutefois, que le dispositif selon l'invention permet d'utiliser un autre agent vecteur, comme il a déjà été dit, le mélange avec l'air comburant ayant lieu dans la chambre prévue à cet effet.

Les modes de réalisation sus-mentionnés permettent de choisir, à même puissance de flamme, une forme de flamme courte, couvrant une grande surface ou au contraire, une flamme très concentrée et plus longue, selon le type de chaudière ou de générateur à équiper.

Les nouveaux brûleurs pour combustible liquide selon l'invention pourront en outre équiper une nouvelle génération d'appareils de chauffage et d'échangeurs pour pompes à chaleur, ayant un combustible liquide en énergie d'appoint, au lieu de l'électricité. Il est également possible d'imaginer des petits appareils de chauffage domestique, fonctionnant par ventouse, évitant ainsi la traditionnelle cheminée, étant donné que les gaz de combustion peuvent être directement rejetés dans l'atmosphère.

Il est évident que l'utilisation de divers matériaux et de différentes géométries pour le corps creux peut être imaginée, sans sortir du cadre de l'invention.

L'invention sera mieux comprise et d'autres particularités apparaîtront, à la lecture de la description qui va suivre et qui se réfère au dessin annexé, dans lequel :
la figure 1 est une vue en coupe d'un mode de réalisation d'un brûleur selon l'invention à flamme centrale ;
la figure 2 est une vue partielle de dessus, du brûleur de la figure 1 ;
la figure 3 est une vue en coupe, d'un autre mode de réalisation à flamme annulaire ;
la figure 4 est une vue de dessus, du brûleur de la figure 3 ;
la figure 5 est une vue partielle du brûleur de la figure 1, dont la chambre de mélange est modifiée.

Les figures principales 1, 3 et 5 représentent trois modes de réalisation selon l'invention. Dans la numérotation de chaque élément, le premier chiffre indique le numéro de la figure principale dans laquelle il est représenté. Pour faciliter la compréhension, le ou les chiffres qui suivent le premier chiffre de chaque référence sont identiques lorsqu'il s'agit de désigner des éléments ou organes ayant des fonctions semblables ou similaires.

Le brûleur selon l'invention comporte un corps moulé.18, 38, 58 en métal, alliage ou autre matériau, résistant aux fortes températures. Ce corps est muni d'un conduit de vaporisation 12, 32, 52 généralement constitué par un serpentin tubulaire surmoulé, dont les extrémités d'entrée et de sortie sont référencées respectivement par 13, 33 et 19, 39, 59. Une résistance électrique de pré-chauffage de forme annulaire 17, ou sous la forme d'un barreau central 37, est noyée dans le corps du brûleur. Une pipe d'admission 14, 34, pour la combustible liquide, est aménagée à l'entrée du conduit de vaporisation.

Le conduit 12, 32, 52 débouche en 19, 39, 59, dans une chambre de mélange 111, 311b, 511, constituée en partie par le corps, tandis qu'une autre chambre de mélange final 113, 313, 513, avant combustion, est prévue sous une grille de combustion ou accroche-flamme 115, 315, 515.

Un carter 118, 318, 518, disposé sous la chambre de mélange, détermine une chambre 16, 36, 56, munie d'un orifice d'entrée d'air 15, 35, la chambre 16, 56 formant alors une chambre de pré-chauffage pour l'air comburant.

Une électrode d'allumage ou d'amorçage de la combustion 119 et une électrode 120, de contrôle de flamme par ionisation (non représentée sur les figures 3 et 5) sont fixées dans le corps 18 au moyen de vis de blocage, vissées dans des orifices appropriés 112, tandis qu'un thermostat (non représenté) à contact inverseur est aménagé sous ledit corps, par exemple.

Les figures 1, 2 et 5 montrent des modes de réalisation, dans lesquels le corps 18, 58 présente une forme sensiblement annulaire, évasée vers l'extérieur, tandis que la chambre de mélange 111, 511 est constituée par ledit corps, qui présente à cet effet, dans sa partie centrale, une forme de cuvette. Dans ces deux modes de réalisation, la chambre de mélange final 113, 513 est déterminée par une grille de combustion ou accroche-flamme 115, 515 et un séparateur 117, 517, muni d'un conduit en forme de puits central, qui plonge dans ladite chambre de mélange 111, 511. La grille de combustion 115 est maintenue au moyen d'une vis 116, qui traverse le conduit du séparateur 117 et qui est vissée dans la partie du corps constituant la paroi inférieure de la chambre de mélange 111, tandis que la grille 515 de la figure 5 est fixée par une vis 518' vissée dans le carter 518.

La chambre de mélange 111 (figure 1) est pourvue d'une pluralité d'orifices périphériques 110, qui sont de préférence légèrement inclinés par rapport à une position radiale. Au contraire, dans le mode de réalisation de la figure 5, le corps 58, dans la partie constituant la chambre de mélange 511, est muni d'un orifice central 510, pourvu d'un rebord 527 à parois convergentes et aménagé de manière sensiblement coaxiale au conduit du séparateur 517, ce dernier présentant une forme ou des parois divergentes.

La grille de combustion 115 est pourvue d'une pluralité de fentes 114, disposées radialement, tandis que la grille 515, disposée au-dessus du séparateur 517, ménage une fente annulaire 514. La grille de combustion 515 est munie d'un élément tubulaire central qui s'emboîte dans le conduit du séparateur 517 et qui est pourvu d'une pluralité d'orifices 532 de communication entre les chambres 511 et 513.

Le mode de réalisation de la figure 3 montre un corps 38 sensiblement tronconique, muni d'une résistance centrale de chauffage 37, déjà mentionnée, sous forme d'un barreau. Dans ce mode de réalisation, le corps 38 est pourvu d'un évidement intérieur qui présente une partie supérieure 311a et une partie inférieure 311b aménagées respectivement au-dessus et en dessous de la résistance 37 et qui communiquent entre elles par des conduits 323. La partie supérieure 311a de l'évidement est fermée par un couvercle 326 tandis que la partie311b est fermée par un joint 322 en matière isolante, disposé entre le corps 38 et le carter 318, de manière telle que la chambre 36 se trouve juste en dessous et que les orifices 310 soient ménagés dans ledit joint en regard de l'orifice d'entrée d'air 35.

Dans la partie 31la débouche en 39 le conduit de vaporisation 32 tandis que la partie 311 b constitue la chambre de mélange.

La grille de combustion annulaire 315, munie de fentes 314, est disposée autour du corps 38. La chambre de mélange 311 b communique avec la chambre de mélange final 313 par des canaux à sorties tangentielles 325, tandis qu'un anneau 321 est aménagé sur le joint 322, dans la chambre de mélange final 313.

Les modes de réalisation étant décrits dans leur constitution, le fonctionnement apparaît clairement.

La résistance électrique 17, 37 est tout d'abord mise sous tension. Lorsqu'une température suffisante est atteinte (de l'ordre de 250 à 280 °C) un thermostat (non représenté) à contact inverseur, coupe ladite résistance et simultanément permet l'arrivée du combustible liquide par la pipe d'admission 14, 34 et l'arrivée d'air par l'orifice 15, 35.

Ce thermostat, convenablement disposé sous le corps 18, 38, 58 par exemple, provoque en même temps et par l'intermédiaire d'un coffret de régulation et d'un transformateur, des arcs électriques au niveau de l'électrode d'amorçage 119. De cette manière, le combustible liquide arrive à l'entrée 13, 33 du conduit 12, 32, 52 par la pipe d'admission 14, 34, en même temps que l'air qui provient de la chambre 16, 36, 56 alimentée par 15, 35.

Le combustible liquide ainsi véhiculé dans le conduit 12, 32, 52 se vaporise aussitôt et parvient jusqu'à la chambre de mélange 111, 311 b, 511.

Dans cette dernière, le combustible vaporisé se mélange intimement avec l'air comburant qui arrive par les orifices 110, 310, 510 après avoir été réchauffé dans la chambre de pré-chauffage 16, 56. Le mélange est facilité dans le mode de réalisation de la figure 1, par l'inclinaison tangentielle des orifices 110, qui provoque un mouvement ciruclaire des gaz.

L'air comburant et le combustible vaporisé s'acheminent ensuite dans la chambre de mélange final 113, 313, 513. Dans les modes de réalisation des figures 1 et 5, le mélange obtenu traverse le conduit central du séparateur 117, 517. De manière avantageuse, dans le mode de réalisation de la figure 5, les parois convergentes du rebord de l'orifice 510 et les parois divergentes du conduit central du séparateur 517, constituent un convergent divergent qui a pour effet d'améliorer sensiblement la circulation du combustible dans le conduit de vaporisation.

Dans le mode de réalisation de la figure 3, le combustible vaporisé arrive dans la partie 31 a et se mélange avec l'air comburant dans la partie 311b, tandis que les canaux à sorties tangentielles permettent un mélange tourbillonnaire des gaz dans la chambre 313, tandis que l'anneau 321 entraîne une bonne homogénéité desdits gaz.

Le mélange obtenu dans la chambre 113, 313, 513 s'échappe par la grille 115, 315, 515 et s'enflamme instantanément au moyen de l'électrode 119, tandis que l'électrode 120 contrôle la flamme par ionisation et permet d'arrêter aussitôt l'alimentation du transformateur d'allumage, en cas d'absence de flamme. Ce contrôlè de flamme peut également être obtenu au moyen d'une cellule d'ionisation, si on le désire.

Le corps moulé 18, 38, 58 est ainsi chauffé par la flamme résultant de la combustion du mélange combustible qui sort par les fentes 114, 314, 514, avec une vitesse suffisante pour éviter que la combustion ne se forme sous la grille 115, 315, 515. A ce propos, il est intéressant de noter, que pour obtenir une vitesse d'éjection des gaz, supérieure à la vitesse de propagation de la flamme, la section de communication du séparateur 117, 517, constituée par son conduit central, dans les modes de réalisation des figures 1 et 5, doit représenter une surface en rapport avec la surface totale des fentes 114 et 514.

La forme du corps moulé 18, 38, 58, qui représente une surface 11, 31, 51, en contact avec la flamme détermine la forme de ladite flamme, qui peut être à l'intérieur (figures 1, 2 et 5) ou à l'extérieur (figures 3 et 4) dudit corps, c'est-à-dire présenter une position centrale ou annulaire.

Le corps 18, 38, 58 permet une conduction thermique entre la résistance 17, 37 et le serpentin tubulaire constituant le conduit de vaporisation, et en même temps entre la flamme et ledit serpentin qui est porté à température élevée.

Dans les modes de réalisation représentés, le combustible qui subit une vaporisation pelliculaire, est véhiculé par l'air, qui sert d'agent vecteur. Toutefois, il est possible d'utiliser un autre agent vecteur distinct de l'air comburant, comme il serait éventuellement possible, d'amener en totalité l'air de combustion, par l'entrée du conduit de vaporisation.

Cependant, le dernier cas mentionné, qui supprime la nécessité de ménager des orifices 110, 310 et 510, présente certains inconvénients. Il est en effet nécessaire alors, d'avoir une plus grande surface de contact 11, 31, 51 pour réchauffer à température maximum un plus grand volume d'air. Il est encore nécessaire de prévoir un conduit de vaporisation d'une section plus importante (et donc un brûleur plus encombrant) pour permettre le même débit d'air à l'entrée 15, 35, ou, à même section de conduit, soit donc pour une même puissance, d'avoir une plus forte pression d'air à ladite entrée. En outre, il n'y aurait plus dans ce cas un procédé de combustion avec une phase distincte de mélange, comme le préconise l'invention.

L'invention qui vient d'être décrite permet d'obtenir une combustion dont les avantages sont nombreux et plus particulièrement :
a) une combustion parfaite et anti-polluante,
b) un très haut rendement de combustion (économie d'énergie)
c) une simplicité de réalisation (faible prix de revient)
d) un fonctionnement absolument silencieux,
e) un faible volume en rapport avec la puissance désirée,
f) un auto-nettoyage par pyrolise,
g) une conception qui permet une fabrication de série,
h) la conception de nouvelles techniques de chaudières et échangeurs,
i) un volume des gaz de combustion réduit pour une même puissance et donc une réduction du volume des foyers des appareils de chauffage,
j) une combustion totalement achevée dans la flamme bleue et donc sans risque d'imbrûlés,
k) une obtention de 15,2% de C0₂ pour la combustion du fuel oil domestique (c'est-à-dire le maximum possible),
I) aucune pièce en mouvement et donc pas d'usure mécanique,
m) la possibilité d'avoir de très petits débits (inférieurs à 1 litre/h) sans risque d'obstruction, par suite de l'absence de gicleur de pulvérisation, n) en petite puissance, la possibilité d'évacuer directement à l'extérieur et sans cheminée, les gaz de combustion (système à ventouse), o) une économie dans les coûts de construction et d'exploitation, due à l'absence du conduit de cheminée de chaufferie.

De très nombreuses modifications ou variantes peuvent être imaginées, sans sortir du cadre de l'invention. C'est ainsi par exemple que le conduit de vaporisation peut ne pas être muni d'un serpentin surmoulé, que l'agent vecteur peut être autre chose que de l'air, que le carter 118, 318, 518 peut être supprimé, etc. En outre, les formes du corps et des grilles de combustion peuvent être différentes, ainsi que la forme des fentes desdites grilles, constituées par exemple par des orifices circulaires ou autrement.

L'objet principal de l'invention est de fournir un bon procédé de combustion et un brûleur comme décrit ci-avant, dans lequel le conduit ou canal de vaporisation est aménagé dans le corps fixe, de manière à être suffisamment chauffé par la flamme, mais à l'abri de celle-ci, pour permettre une vaporisation pelliculaire du combustible liquide véhiculé par le fluide vecteur à travers ledit canal ou conduit, tandis que la chambre de mélange permet d'obtenir un mélange en propro- tion stœchiométrique, à l'abri de la flamme, du combustible préalablement vaporisé et du comburant.

## Revendications

1. Brûleur pour combustibles liquides muni d'un élément creux de vaporisation (12, 32, 52), d'un moyen d'amorçage (119) de la combustion, d'un moyen de pré-chauffage (17, 37) pour le démarrage, d'une chambre de mélange (111, 311b, 511) qui communique avec l'élément de vaporisation et qui reçoit par ailleurs un comburant, d'une grille de combustion ou accroche-flamme (115, 315, 515) et dont la disposition de l'élément de vaporisation est telle que la flamme de combustion chauffe ce dernier, caractérisé en ce que l'élément de vaporisation est formé par un canal ou conduit tubulaire (12, 32, 52) ouvert, en forme de serpentin dans un corps fixe (18, 38, 58) et dans lequel est véhiculé, par un fluide vecteur comburant ou non, le combustible liquide, ledit canal ou conduit débouchant directement ou non dans la chambre de mélange (111, 311b, 511) tandis que le moyen de pré-chauffage est formé par une résistance électrique (17, 37) intégrée dans le corps et que la forme de ce dernier est telle que la flamme de combustion lèche ledit corps en partie.

2. Brûleur selon la revendication 1, caractérisé en ce que le corps (18, 38, 58) est moulé et formé au moins en partie la chambre de mélange (111, 311b, 511).

3. Brûleur selon l'une des revendications 1 et 2, caractérisé en ce que le combustible alimente le brûleur par une pipe d'admission (14, 34) qui débouche à l'entrée du canal ou conduit tubulaire de vaporisation (12, 32, 52) tandis que le fluide vecteur sous forme de gaz ou d'air ou d'eau, est introduit dans ledit canal ou conduit autour de la pipe d'admission.

4. Brûleur selon l'une des revendications 1 à 3, caractérisé en ce que le canal ou conduit de vaporisation est formé par un serpentin tubulaire noyé dans le corps du brûleur.

5. Brûleur selon l'une des revendications 1 à 4, caractérisé en ce que le corps présente une forme sensiblement annulaire (18, 58), de préférence évasée vers l'extérieur, tandis qu'une grille de combustion ou un accroche-flamme (115, 515) est aménagé dans la partie centrale, de manière telle que la flamme possède une position centrale et lèche ledit corps par l'intérieur.

6. Brûleur selon la revendication 5, caractérisé en ce que la chambre de mélange (111, 511) est constituée au moins en partie par le corps qui présente à cet effet, dans sa partie centrale, une forme de cuvette dans laquelle entre le comburant par un ou des ajours (110, 510) formés dans celle-ci.

7. Brûleur selon la revendication 6, caractérisé en ce qu'une chambre de mélange final (113, 513) est aménagée entre la grille de combustion ou accroche-flamme et la chambre de mélange, au moyen d'un séparateur (117, 517) constitué par une plaque munie d'un conduit central qui plonge dans la chambre de mélange.

8. Brûleur selon la revendication 7, caractérisé en ce que la chambre de mélange présente un orifice central (510) d'admission du comburant, aménagé dans la paroi inférieure de celle-ci et muni d'un rebord (527) à parois convergentes, dirigées vers le conduit du séparateur et de manière sensiblement coaxiale, ledit conduit présentant une forme ou des parois divergentes.

9. Brûleur selon l'une des revendications 1 à 4, caractérisé en ce que le corps muni du canal ou conduit de vaporisation présente une forme tronconique, que la chambre de mélange (311b) est formée par un évidement intérieur du corps et que ledit canal ou conduit de vaporisation, constitué par un serpentin tubulaire, est disposé en hélice dans ledit corps autour de l'évidement et communique avec ce dernier, la grille de combustion (315) étant disposée autour de la partie inférieure du corps, tandis qu'une chambre annulaire (313) de mélange final est prévue sous la grille de combustion (315) et communique avec la chambre de mélange (311 b).

10. Brûleur selon l'une quelconque des revendications 1 à 9, caractérisé en ce qu'un carter (118, 318, 518) est fixé sous la chambre de mélange (111, 311b, 511) et présente un orifice pour laisser passer la pipe d'admission (14, 34) du combustible liquide, un orifice pour l'agent vecteur et un orifice pour le comburant, en constituant ainsi une chambre (16, 36, 56).

11. Brûleur selon la revendication 10, caractérisé en ce que l'agent vecteur et le comburant sont de l'air, le même orifice (15, 35) dans le carter étant alors prévu pour cet air qui se dirige en partie dans le conduit de vaporisation et en partie dans la chambre de mélange.

## Claims

1. A burner for liquid fuels provided with a hollow vaporizing element (12, 32, 52), a means (119) of initiating combustion, a pre-heating means (17, 37) for starting up, a mixing chamber (111, 311b, 511) which communicates with the vaporizing element and also receives a combustive medium, a combustion grille or flame holder (115, 315, 515) and in which the disposition of the vaporizing element is such that the combustion flame heats the latter, characterised in that the vaporizing element is formed by an open tubular passage or duct (12, 32, 52) in the form of a coil in a fixed body (18, 38, 58) and in which the liquid fuel is conveyed by a vector fluid which may be combustive or not, said passage or duct debouching directly or otherwise into the mixing chamber (111, 311b, 511), whereas the pre-heating means is formed by an electrical resistance (17, 37) incorporated in the body and the form of the latter is such that the combustion flame licks part of said body.

2. A burner as in claim 1, characterised in that the body (18, 38, 58) is cast and forms the mixing chamber (111, 311 b, 511) in part at least.

3. A burner as in one of claims 1 and 2, characterised in that the fuel feeds the burner through an inlet pipe (14, 34) which debouches at the entrance of the tubular vaporizing passage or duct (12, 32, 52) whereas the vector fluid in the form of gas, air or water is introduced into said passage or duct around the inlet pipe.

4. A burner as in one of claims 1 to 3, characterised in that the vaporizing passage or duct is formed by a tubular coil buried in the body of the burner.

5. A burner as in one of claims 1 to 4, characterised in that the body exhibits an essentially annular form (18, 58), preferably being flared towards the outside, whereas a combustion grille or a flame-holder (115, 515) is arranged in the central part in such a way that the flame is located in the centre and licks said body from the inside.

6. A burner as in claim 5, characterised in that the mixing chamber (111, 511) is constituted in part at least by the body which, to this end, exhibits a bowl shape in its central part in which the combustive medium enters through an opening or openings (110, 510) formed in it.

7. A burner as in claim 6, characterised in that a final mixing chamber (113, 513) is formed between the combustion grille or flame-holder and the mixing chamber by means of a partition (117, 517) constituted by a plate provided with a central duct which passes down into the mixing chamber.

8. A burner as in claim 7, characterised in that the mixing chamber exhibits a central orifice (510) for admitting the combustive medium disposed in the lower wall of the chamber and provided with a raised edge (527) with converging walls running in the direction of the duct in the partition and essentially coaxially, said duct exhibiting a divergent form or walls.

9. A burner as in one of claims 1 to 4, characterised in that the body provided with the vaporizing passage or duct exhibits the form of a truncated cone, in that the mixing chamber (311 b) is formed by an internal cavity in the body and in that said vaporizing passage or duct, constituted by a tubular coil, is disposed in a helix in said body around the cavity and communicates with the latter, the combustion grille (315) being disposed around the lower part of the body, whereas an annular final-mixing chamber (313) is provided underneath the combustion grille (315) and communicates with the mixing chamber (311 b).

10. A burner as in any one of claims 1 to 9, characterised in that a casing (118, 318, 518) is fixed underneath the mixing chamber (111, 311 b, 511) and exhibits an orifice for passage of the inlet pipe (14, 34) for the liquid fuel, an orifice for the vector medium and an orifice for the combustive medium, so constituting a chamber (16, 36, 56).

11. A burner as in claim 10, characterised in that the vector medium and the combustive medium are air, the same orifice (15, 35) in the casing then being used for this air which is directed partly into the vaporizing duct and partly into the mixing chamber.

## Patentansprüche

1. Brenner für flüssige Brennstoffe, mit einem hohlen Verdampfungselement (12, 32, 52), einer Einrichtung (119) zum Zünden der Verbrennung, einer Vorwärmeinrichtung (17, 37) zum Starten des Brenners, einer Mischkammer (111, 311b, 511), die mit dem Verdampfungselement in Verbindung steht und die im übrigen ein die Verbrennung ermöglichendes Mittel (Sauerstoffträger) aufnimmt, und einem Verbrennungsrost (115, 315, 515), wobei das Verdampfungselement so angeordnet ist, daß es von der Verbrennungsflamme erwärmt wird, dadurch gekennzeichnet, daß das Verdampfungselement als offener rohrförmiger Kanal oder offene rohrförmige Leitung (12, 32, 52) in Gestalt einer in einem ortsfesten Korpus (18, 38, 58) verlaufenden Schlange ausgebildet ist, in der der flüssige Brennstoff von einem brennbaren oder unbrennbaren Sauerstoffträgerfluid gefördert wird, daß der Kanal oder die Leitung unmittelbar oder mittelbar in die Mischkammer (111, 311b, 511) mündet, während die Vorwärmeinrichtung als in den Korpus eingefügter elektrischer Widerstand (17, 37) ausgebildet ist, und daß der Korpus so geformt ist, daß die Verbrennungsflamme ihn teilweise bestreichen kann.

2. Brenner nach Anspruch 1, dadurch gekennzeichnet, daß der Korpus (18, 38, 58) geformt ist und mindestens einen Teil der Mischkammer (111, 311b, 511) bildet.

3. Brenner nach Anspruch 1 oder 2, dadurch gekennzeichnet, daß der Brennstoff den Brenner durch eine Zuleitung (14, 34) erreicht, die am Eingang des rohrförmigen Verdampfungskanals oder der rohrförmigen Verdampfungsleitung (12, 32, 52) mündet, während das Trägerfluid in Form von Gas, Luft oder Wasser in den genannten Kanal oder die genannte Leitung um die Zuleitung herum eingeführt wird.

4. Brenner nach einem der Ansprüche 1 bis 3, dadurch gekennzeichnet, daß der Verdampfungskanal oder die Verdampfungsleitung als in den Brennerkorpus eingeformte Rohrschlange ausgebildet ist.

5. Brenner nach einem der Ansprüche 1 bis 4, dadurch gekennzeichnet, daß der Korpus (18, 58) im wesentlichen Ringform hat und sich vorzugsweise nach außen erweitert, während ein Verbrennungsrost (115, 515) im Mittelteil derart angeordnet ist, daß die Flamme eine zentrale Lage hat und den Korpus an dessen Innenseite bestreicht.

6. Brenner nach Anspruch 5, dadurch gekennzeichnet, daß die Mischkammer (111, 511) mindestens zum Teil durch den Korpus gebildet ist, der zu diesem Zweck in seinem Mittelteil die Form einer Schale hat. in die der Sauerstoffträger durch einen Durchbruch oder durch eine Anzahl Durchbrüche (110, 510) in der Schale eintritt.

7. Brenner nach Anspruch 6, dadurch gekennzeichnet, daß eine Schlußmischkammer (113, 513) zwischen dem Verbrennungsrost und der Mischkammer mittels einer Trennwand (117, 517) gebildet ist, die aus einer Platte besteht, die mit einer in die Mischkammer eintauchenden Mittelleitung versehen ist.

8. Brenner nach Anspruch 7, dadurch gekennzeichnet, daß die Mischkammer für die Zuführung des Sauerstoffträgers eine Mittelöffnung (510) aufweist, die in der unteren Mischkammerwand angebracht ist und einen Rand (527) mit konvergierenden Wänden aufweist, die im wesentlichen koaxial zu der Trennwandleitung verlaufen, die ihrerseits divergierend geformt ist oder divergierende Wände aufweist.

9. Brenner nach einem der Ansprüche 1 bis 4, dadurch gekennzeichnet, daß der mit dem Verdampfungskanal oder der Verdampfungsleitung (32) versehene Korpus (31) Kegelstumpfform hat, daß die Mischkammer (311b) durch eine Innenausnehmung des Korpus gebildet ist und daß der/die von einer Rohrschlange gebildete VerdampfungskanalNerdampfungsleitung in dem Korpus auf einer Schraubenlinie um die Ausnehmung herum geführt ist und mit ihr in Verbindung steht, und daß der Verbrennungsrost (315) um den Unterteil des Korpus angeordnet ist, während eine ringförmige Schlußmischkammer (313) unter dem Verbrennungsrost (315) angeordnet ist und mit der Mischkammer (311 b) in Verbindung steht.

10. Brenner nach einem der Ansprüche 1 bis 9, dadurch gekennzeichnet, daß sich unter der Mischkammer (111, 311 b, 511) ein Gehäuse (118, 318, 518) befindet, das eine Öffnung aufweist, durch die die Zuleitung (14, 34) für den flüssigen Brennstoff verläuft, eine Öffnung für das Trägermedium und eine Öffnung für den Sauerstoffträger, so daß eine Kammer (16, 36, 56) gebildet ist.

11. Brenner nach Anspruch 10, dadurch gekennzeichnet, daß als Trägermedium und als Sauerstoffträger Luft dient, und daß in diesem Falle die gleiche Öffnung (15,35) in dem Gehäuse für die Luft vorgesehen ist, die teilweise in die Verdampfungsleitung und teilweise in die Mischkammer geführt wird.
